# EUROPÄISCHE PATENTSCHRIFT

(11) **EP 0 285 940 B1**
(45) Veröffentlichungstag und Bekanntmachung des Hinweises auf die Patenterteilung: **10.03.1993**
(21) Anmeldenummer: 88104908.4
(22) Anmeldetag: 26.03.1988
(51) Int. Cl.: B65D 30/12, B65D 30/24

(54) **Sack mit Sackböden, die durch Einwärtsfalten der Sackwände aus Faltklappen gebildet und mit Deckblättern verstärkt sind**
Bag with bottom formed by folding inwardly wall parts in the form of foldable flaps and being reinforced by means of covering sheets
Sac avec un fond formé en repliant vers l'intérieur des parties de la paroi du sac formées sous forme de pattes repliables et étant renforcé par des feuilles de recouvrement

(30) Priorität: 08.04.1987 DE 8705223 U
(43) Veröffentlichungstag der Anmeldung: 12.10.1988
(73) Patentinhaber: NORDENIA VERPACKUNGSWERKE AG, D-49439 Steinfeld (DE)
(72) Erfinder: Walser, Hans Peter, Dipl.-Ing., D-2841 Steinfeld (DE); Lahrmann, Burkhard, Dipl.-Ing., D-2841 Steinfeld (DE)
(74) Vertreter: Jabbusch, Wolfgang, Dr.Jur. Jabbusch, Wehser & Lauerwald Patentanwälte

(56) Entgegenhaltungen:
- DE-A- 1 486 470
- DE-A- 1 922 826
- DE-A- 2 323 726
- DE-A- 3 336 731
- DE-A- 3 508 115

## Beschreibung

Die Erfindung betrifft einen Sack, insbesondere einen aus einem platten Schlauchabschnitt, vorzugsweise aus Kunststoffolie, gefertigten Sack, mit Sackböden, vorzugsweise länglichen, sechseckigen Sackböden, die durch Einwärtsfalten der Sackwände aus Faltklappen gebildet sind und die jeweils mit einem einstückigen, außen aufgeklebten streifenförmigen Deckblatt verstärkt sind, dessen dem Sackboden zugekehrte Seite die einer Klebeverbindung dienende reguläre Haftfläche ist.

Die Deckblätter zur Verstärkung der Sackböden werden vorzugsweise auf den Sackboden aufgeklebt oder haften auf andere Weise an den Sackböden. Bei einem nach der DE-OS 14 86 470 bekannten Sack sind winkelig zueinander stehende Schweißnähte vorhanden, um eine Lücke auszubilden, die als Füllöffnung dienen soll. Im Bereich der Füllöffnung ist eine Haftung des Deckblattes nicht gegeben. Die dem Deckblatt gebotene reguläre Haftfläche ist durch die Füllöffnung verkleinert und somit die Haftung des Deckblattes geschwächt. Die Haftung eines Deckblattes wird häufig auch dadurch geschwächt, daß jeder Sackboden durch Einwärtsfalten von Seitenwänden des Sackes gebildet ist, so daß nicht immer ein ebener Sackboden entsteht, sondern daß sich Seitenfalten des Sackes auch in den Sackbodenbereich erstrecken, weil auch die Faltklappen diese Seitenfalten aufweisen. Derartige Seitenfalten können sich beispielsweise durch relativ scharfkantige Extruderkanten an platten Schlauchabschnitten beim Extrudieren ausbilden und diese Seitenfalten weist dann auch ein aus dem platten Schlauchabschnitt gefertigter Sack auf.

Durch das Aufbringen des Deckblattes auf dem Sackboden werden diese Seitenfalten im Sackbodenbereich nicht beseitigt, sondern die Seitenfalten bilden sich immer wieder aus, wodurch das Deckblatt im Bereich dieses Seitenfaltenabschnittes, welcher häufig entlang der Längsachse des Sackbodens verläuft, angehoben wird, wobei sich in diesem Bereich die Haftung des Deckblattes am Sackboden lösen kann. Hierdurch wird der Sackboden in diesen Bereichen unter Umständen luftdurchlässig, was insbesondere dann unerwünscht ist, wenn in dem Sack staubförmiges Schüttgut abgefüllt ist, welches durch diese Bereiche entweichen kann.

Der Erfindung liegt die Aufgabe zugrunde, einen Sack der eingangs genannten Gattung dahingehend zu verbessern, daß eine sichere Deckblatthaftung auch bei einem eventuellen Auftreten von Falten im Sackbodenbereich gewährleistet ist.

Die Aufgabe ist erfindungsgemäß dadurch gelöst worden, daß das Deckblatt zumindest an einem seiner beiden Enden als zusätzliche Haftfläche für eine Verklebung mit dem Sackboden einen Verlängerungsabschnitt aufweist, daß die Verlängerungsabschnitte Zungen sind, zu denen sich das Deckblatt endseitig verjüngt, daß jede Zunge eine quer zur Längsrichtung des Deckblattes verlaufende Endkante hat, daß jede Zunge jeweils durch symmetrisch zur Längsachse des Deckblattes eingebrachte Ausnehmungen ausgebildet ist und daß jede Ausnehmung jeweils in einem Bogen verlaufende Kanten aufweist.

Die Verlängerungsabschnitte können in an sich bekannter Weise mit einer Beschichtung aus Klebstoff oder dergleichen versehen werden und stehen somit als zusätzliche Haftflächen des Deckblattes zur Verfügung. Mit Vorteil erstrecken sich die Verlängerungsabschnitte im wesentlichen im Längsmittelbereich des Deckblattes, unter dem am häufigsten Falten im Sackboden auftreten. Vorzugsweise sind beide Deckblätter des Sackes in erfindungsgemäßer Weise ausgebildet, jedoch ist es denkbar, daß die beiden Sackböden eines Sackes unterschiedlich ausgebildet sind, weil beispielsweise einer der Sackböden als Abstellfäche dienen soll, während der andere Sackboden beispielsweise nur vorübergehend geschlossen werden soll und im wesentlichen zur Entnahme der Sackfüllung dient.

Insbesondere für die Fertigung des Deckblattes, bei welcher Deckblätter vorzugsweise fortlaufend gefertigt werden und dabei zum Beispiel aus Werkstoffstreifen ausgestanzt oder ausgeschnitten werden, ist es von Vorteil, wenn die Verlängerungsabschnitte Zungen sind, zu denen sich das Deckblatt endseitig verjüngt, wobei jede Zunge vorzugsweise eine quer zur Längsrichtung des Deckblattes verlaufende Endkante hat. Die zungenförmigen Verlängerungsabschnitte bilden nämlich bei der Fertigung der Deckblätter bis zum endgültigen Abschneiden der einzelnen Deckblätter vom Werkstoffstreifen einen Verbindungssteg zwischen einander benachbarten Deckblättern, der beim Abschneiden der einzelnen Deckblätter durchtrennt wird, wobei sich die jeweilige Endkante des Deckblattes ausbildet. Der Erhalt der Verbindung der Deckblätter bei der Fertigung bis zum letztmöglichen Augenblick erleichtert insbesondere den Transport dieser Deckblätter durch eine Fertigungsstraße und somit die kontinuierliche Bearbeitung der Deckblätter.

Das Deckblatt ist einstückig ausgebildet, und jede Zunge des Deckblattes ist jeweils durch symmetrisch zur Längsachse des Deckblattes eingebrachte Ausnehmungen ausgebildet. Die Zungen sind somit nicht gesondert an das Deckblatt angesetzt, was zusätzliche Arbeitsschritte erfordern würde, sondern das Deckblatt wird aus einem, meist rechteckigen Werktstoffbogen ausgebildet, dessen Ecken durch Ausnehmungen entfernt werden, so daß sich die Zungen des Deckblattes ausbilden und sich das Deckblatt zu den Zungen hin verjüngt, und damit auch auf den meist spitzwinkeligen Sackböden Platz findet, ohne daß das Deckblatt in unerwünschten Bereichen über den Sackboden vorsteht. Die Ausnehmungen weisen jeweils in einem Bogen verlaufende Kanten, vorzugsweise hyperbelförmig verlaufende Kanten, auf, was insbesondere auch bei der Fertigung des Deckblattes von Vorteil ist. Die Ausnehmungen können beispielsweise fortlaufend durch mit Schneid- oder Stanzwerkzeugen bewehrten Walzen eingebracht werden, wobei der Bogenverlauf der Ausnehmungskanten für den Abrollvorgang dieser Walzen günstig ist.

Säcke der eingangs genannten Gattung weisen häufig über ihre Gattungsmerkmale hinaus noch weitere Merkmale auf, durch die insbesondere ein Befüllen des Sackes mit Schüttgut erleichtert wird, andererseits aber auch die Dichtigkeit des Sackes nach dem Befüllen gewährleistet bleibt. Beispielsweise ist aus dem DE-GM 84 37 911.1 ein Sack bekannt mit einem zwischen die Faltklappen wenigstens eines der Sackböden eingelegten Ventil aus einem plattgefalteten Ventilschlauch, dem eine Einstecktasche zugeordnet ist, in die das über den Sackboden vorstehende Ventilschlauchende nach einer Umfaltung einsteckbar ist, wobei das Deckblatt über den Sackboden hinaus vorsteht und zusammen mit dem vorstehenden Ventilschlauchende umfaltbar und in die Einstecktasche einsteckbar ist.

Der Ventilschlauch kann beim Befüllen des Sackes in vorteilhafter Weise auf einen Einfüllstutzen aufgeschoben werden. Nach dem Befüllvorgang wird das Ventilschlauchende umgefaltet und in die Einstecktasche eingesteckt, so daß das Ventil im Umfaltbereich abgedichtet ist. Durch das über den Sackboden vorstehende Deckblatt wird das Ventilschlauchende versteift, so daß das Ventilschlauchende in der Einstecktasche verbleibt und nicht herausrutscht.

Ausführungsbeispiele sind in der Zeichnung dargestellt. Es zeigen schematisch:
- Fig. 1: den Sackboden eines Sackes mit Deckblatt in perspektivischer Ansicht und
- Fig. 2: einen Sackboden mit einem Ventilschlauch in perspektivischer Ansicht.

In Fig. 1 ist schematisch ein Sack 1 angedeutet, der einen Sackboden 2 aufweist. Der Sackboden 2 ist durch kreuzweises Einwärtsfalten der Sackwände aus Faltklappen 3 bis 6 gebildet und mit einem außen aufgebrachten Deckblatt 7 verstärkt. Das Deckblatt 7 ist auf die Faltklappen 3 bis 6 aufgeklebt, wozu Klebstoff auf den Sackboden 2 aufgetragen ist. Das Deckblatt 7 ist zum Teil hochgeklappt dargestellt, so daß unter dem Deckblatt 7 auf dem Sackboden 2 ein mit Kreuzen 8 markierter Bereich erkennbar ist, auf den das beleimte Deckblatt aufgebracht wird.

Die Faltklappen 3,4 an den Schmalseiten des Sackbodens 2 weisen Falten 9,10 auf, welche Fortsetzungen der Seitenfalten 11,12 der Sackwandung sind, die beim Fertigen des Schlauchabschnittes, aus welchem der Sack 1 gefertigt ist, beispielsweise durch die Extruderkanten des Extruders entstehen.

Die Falten 9,10 verlaufen im Bereich der Längsachse des Sackbodens 2. In diesem Bereich weist das Deckblatt 7 an seinen Enden jeweils als zusätzliche Haftflächen Verlängerungsabschnitte 13 auf, die eine Vergrößerung des mit Kreuzen 8 gekennzeichneten Bereichs erlauben und somit eine bessere Haftung des Deckblattes 7 im Bereich der Falten 9,10 gewährleisten. Die Verlängerungsabschnitte 13 sind als Zungen ausgebildet und werden von Ausnehmungen 14 des Deckblattes 7 begrenzt.

In Fig. 2 ist ein Ausschnitt eines Sackes dargestellt, der einen Sackboden 2 aufweist, der im wesentlichen dem in Fig. 2 dargestellten Sackboden entspricht, der aber zusätzlich ein Ventil 15 aufweist, welches aus einem plattgefalteten Ventilschlauch 16 besteht, von dem ein Ventilschlauchende über den Sackboden 2 vorsteht. Unterhalb des Ventiles 15 ist eine in der Fig. 2 nicht erkennbare Einstecktasche angeordnet, in die das vorstehende Ventilschlauchende nach einer Umfaltung einsteckbar ist.

Das den Sackboden 2 verstärkende Deckblatt 7 überdeckt auch zum größten Teil das vorstehende Ventilschlauchende mit einem vorstehenden Deckblattabschnitt, der wie das Deckblatt 7 gemäß Fig. 1 einen als Zunge ausgebildeten Verlängerungsabschnitt 13 aufweist, welcher von Ausnehmungen 14 begrenzt ist.

## Patentansprüche

1. Sack, insbesondere ein aus einem platten Schlauchabschnitt, vorzugsweise aus Kunststoffolie, gefertigter Sack, mit Sackböden, vorzugsweise länglichen, sechseckigen Sackböden, die durch Einwärtsfalten der Sackwände aus Faltklappen gebildet sind und die jeweils mit einem einstückigen, außen aufgeklebten, streifenförmigen Deckblatt verstärkt sind, dessen dem Sackboden zugekehrte Seite die einer Klebeverbindung dienende reguläre Haftfläche ist,
dadurch gekennzeichnet,
daß das Deckblatt zumindest an einem seiner beiden Enden als zusätzliche Haftfläche für eine Verklebung mit dem Sackboden einen Verlängerungsabschnitt (13) aufweist,
daß die Verlängerungsabschnitte (13) Zungen sind, zu denen sich das Deckblatt (7) endseitig verjüngt,
daß jede Zunge eine quer zur Längsrichtung des Deckblattes (7) verlaufende Endkante hat,
daß jede Zunge jeweils durch symmetrisch zur Längsachse des Deckblattes (7) eingebrachte Ausnehmungen (14) ausgebildet ist und
daß jede Ausnehmung (14) jeweils in einem Bogen verlaufende Kanten aufweist.

2. Sack nach Anspruch 1, dadurch gekennzeichnet, daß die Kanten jeder Ausnehmung (14) etwa hyperbelförmig verlaufen.

## Claims

1. A bag, in particular a bag produced from a flat tubular portion, preferably made of plastic foil, with bag bases, preferably oblong hexagonal bag bases, which are formed from folding flaps by folding the bag walls inwards and which are each reinforced with a one-piece strip-shaped covering sheet, which is stuck on the outside and whose side facing the bag base is the usual adhesive surface serving to bring about an adhesive bond,
characterised
in that the covering sheet has an extension (13) at at least one of its two ends as an additional adhesive surface for sticking to the bag base,
in that the extensions (13) are tongues, the ends of the covering sheet (7) tapering towards these tongues,
in that each tongue has an end edge extending transversely to the longitudinal direction of the covering sheet (7),
in that each tongue is formed by recesses (14) arranged symmetrically to the longitudinal axis of the covering sheet (7) and
in that each recess (14) has edges extending in an arc.

2. A bag according to Claim 1, characterised in that the edges of each recess (14) extend in an approximately hyperbolic manner.

## Revendications

1. Sac, en particulier sac réalisé dans une partie de tuyau plat, de préférence dans une feuille en matière plastique, comportant des fonds, de préférence allongés, hexagonaux, qui sont formés par repliage vers l'intérieur des parois du sac faites de pattes repliables et qui sont renforcés chacun par une feuille de couverture d'une seule pièce, en forme de bande, collée de l'extérieur, dont le côté tourné vers le fond du sac est une surface adhésive régulière servant d'assemblage collé, caractérisé en ce que la feuille de couverture présente, au moins à l'une de ses deux extrémités, un prolongement (13) servant de surface adhésive supplémentaire pour un collage avec le fond du sac, en ce que les prolongements (13) sont des languettes vers lesquelles se rétrécit à son extrémité la feuille de couverture (7), en ce que chaque languette possède un bord terminal transversal à la direction longitudinale de la feuille de couverture (7), en ce que chaque languette est formée par des évidements (14) symétriques à l'axe longitudinal de la feuille de couverture (7) et en ce que chaque évidement (14) présente des bords s'étendant suivant un arc.

2. Sac suivant la revendication 1, caractérisé en ce que les bords de chaque évidement (14) s'étendent à peu près suivant une hyperbole.
